# FASCICULE DE BREVET EUROPEEN

(11) **EP 0 954 055 B1**
(45) Date de publication et mention de la délivrance du brevet: **22.08.2007**
(21) Numéro de dépôt: 99400922.3
(22) Date de dépôt: 15.04.1999
(51) Int. Cl.: H01Q 5/00

(54) **Antenne bifréquence pour la radiocommunication réalisée selon la technique des microrubans**
Antenne für zwei Frequenzen für die Radiokommunikation in Form einer Mikrostreifenleiterantenne
Dual-frequency radiocommunication antenna realised according to microstrip technique

(30) Priorité: 30.04.1998 FR 9805542
(43) Date de publication de la demande: 03.11.1999
(73) Titulaire: Alcatel Lucent, 75008 Paris (FR)
(72) Inventeur: Grangeat, Christophe, 92310 Sevres (FR); Herve, Pascal, 75013 Paris (FR); Lorcy, Laurence, 77310 St Fargeau Ponthierry (FR); Ngounou Kouam, Charles, 91940 Les Ulis (FR)
(74) Mandataire: Sciaux, Edmond

(56) Documents cités:
- WO-A-94/14210
- US-A- 4 040 060
- US-A- 4 766 440
- US-A- 4 771 291
- US-A- 5 400 040
- BOAG A ET AL: "DUAL BAND CAVITY-BACKED QUARTER-WAVE PATCH ANTENNA" IEEE ANTENNAS AND PROPAGATION SOCIETY INTERNATIONAL SYMPOSIUM DIGEST, NEWPORT BEACH, JUNE 18 - 23, 1995 HELD IN CONJUNCTION WITH THE USNC/URSI NATIONAL RADIO SCIENCE MEETI, vol. 4, 18 juin 1995 (1995-06-18), pages 2124-2127, XP000588906 INSTITUTE OF ELECTRICAL AND ELECTRONICS ENGINEERS
- ORMISTON T D ET AL: "MICROSTRIP SHORT-CIRCUIT PATCH DESIGN EQUATIONS" MICROWAVE AND OPTICAL TECHNOLOGY LETTERS, vol. 16, no. 1, septembre 1997 (1997-09), pages 12-14, XP000198277

## Description

La présente invention concerne, de manière générale les dispositifs de radiocommunication, notamment les radiotéléphones portables, et elle concerne plus particulièrement les antennes qui sont réalisées selon la technique des microrubans pour être incluses dans de tels dispositifs. Une telle antenne comporte une pastille qui est typiquement constituée par gravure d'une couche métallique. Elle est appelée en anglais par les spécialistes "microstrip patch antenna" pour "antenne à pastille du type microruban".

La technique des microrubans est une technique planaire qui s'applique à la fois à la réalisation de lignes transmettant des signaux et à celle d'antennes réalisant un couplage entre de telles lignes et des ondes rayonnées. Elle utilise des rubans et/ou pastilles conductrices formées sur la surface supérieure d'un substrat diélectrique mince qui les sépare d'une couche conductrice s'étendant sur la surface inférieure de ce substrat et constituant une masse de la ligne ou de l'antenne. Une telle pastille est typiquement plus large qu'un tel ruban et ses formes et dimensions constituent des caractéristiques importantes de l'antenne. La forme du substrat est typiquement celle d'une feuille plane rectangulaire d'épaisseur constante et la pastille est elle aussi typiquement rectangulaire. Mais cela n'est nullement une obligation. En particulier il est connu qu'une variation de l'épaisseur du substrat, par exemple selon une loi exponentielle, permet d'élargir la bande passante d'une telle antenne et que la forme de la pastille peut notamment être circulaire. Les lignes de champ électrique s'étendent entre le ruban ou la pastille et la couche de masse en traversant le substrat.

Cette technique se distingue de diverses autres techniques utilisant elles aussi des éléments conducteurs sur un substrat mince, et notamment de celle des lignes coplanaires dans laquelle le champ électrique s'établit sur la surface supérieure du substrat et d'une manière symétrique entre d'une part un ruban conducteur central et d'autre part deux plages conductrices situées de part et d'autre de ce ruban dont elles sont respectivement séparées par deux fentes. Dans le cas d'une antenne une pastille est entourée par une plage conductrice continue dont elle est séparée par une fente.

Les antennes réalisées selon ces techniques constituent typiquement, quoique non nécessairement, des structures résonantes propres à être le siège d'ondes stationnaires permettant un couplage avec les ondes rayonnées.

D'une manière d'abord schématique, une distinction peut être faite entre divers types de structures résonantes pouvant être réalisées selon la technique des microrubans, ces types correspondant respectivement à divers modes de résonance de ces structures. Un premier type est le plus usuel et peut être appelé "demi onde". Etant admis qu'une dimension de la pastille constitue une longueur et s'étend selon une direction dite longitudinale, cette longueur est typiquement sensiblement égale à une demie onde c'est à dire à la moitié de la longueur d'onde d'une onde électromagnétique se propageant dans cette direction dans la ligne constituée par la masse, le substrat et la pastille. L'antenne est alors dite "demi onde". Ce type de résonances peut être défini d'une manière générale par la présence d'un noeud de courant électrique à chacune des deux extrémités de cette longueur qui peut donc aussi être égale à ladite demie onde multipliée par un nombre entier autre que un. Ce nombre est typiquement impair. Le couplage avec les ondes rayonnées se fait aux extrémités de cette longueur, ces extrémités étant situées dans les régions où l'amplitude du champ électrique régnant dans le substrat est maximale.

Un deuxième type de structure résonante pouvant être réalisées selon cette même technique peut être appelé "quart d'onde". Il diffère dudit type demi onde d'une part par le fait que la pastille a typiquement une longueur sensiblement égale à un quart d'onde, c'est à dire au quart d'une longueur d'onde, cette longueur de la pastille et cette longueur d'onde étant définies comme ci-dessus, l'antenne étant alors dite "quart d'onde". Il en diffère d'autre part par le fait qu'un court-circuit important est réalisé à une extrémité de cette longueur entre la masse et la pastille de manière à imposer un mode de résonance d'un type dit "quart d'onde". Ce type de résonance peut être défini d'une manière générale par la présence d'un noeud de champ électrique fixé par ce court-circuit à une extrémité de la longueur de la pastille et par un noeud de courant électrique situé à l'autre extrémité de cette longueur. Cette dernière peut donc aussi être égale à un nombre entier de demi-ondes s'ajoutant audit quart d'onde. Le couplage avec les ondes rayonnées se fait à l'autre extrémité de cette longueur, cette autre extrémité étant située dans la région où l'amplitude du champ électrique à travers le substrat est maximale.

Encore d'autres modes de résonance peuvent s'établir dans des antennes planaires. Ces modes dépendent notamment :
- de la configuration des pastilles, ces dernières pouvant notamment présenter des fentes, éventuellement radiatives,
- de l'éventuelle présence et de la localisation de courts-circuits ainsi que des modèles électriques représentatifs de ces courts-circuits, ces derniers n'étant pas toujours assimilables, même approximativement, à des courts-circuits parfaits dont les impédances seraient nulles,
- et des dispositifs de couplage qui ont été inclus dans ces antennes pour permettre de coupler leurs structures résonantes à un organe de traitement de signal tel qu'un émetteur, ainsi que de la localisation de ces dispositifs.

De plus pour une configuration d'antenne donnée, plusieurs modes de résonance peuvent apparaître et permettre une utilisation de l'antenne à plusieurs fréquences correspondant à ces modes.

La présente invention va notamment être caractérisée par le choix de certains "trajets de résonance" qui seront précisés ci-après. C'est pourquoi la signification donnée ci-après à l'expression "trajet de résonance" va être définie comme suit :

Chaque mode de résonance peut être décrit comme résultant de la superposition de deux ondes se propageant dans deux sens opposés sur un même trajet en se réfléchissant alternativement aux deux extrémités de ce trajet. Ce trajet est imposé par les éléments constitutifs de l'antenne. Il constitue ledit "trajet de résonance" pour ce mode de résonance. Il est rectiligne et longitudinal dans le cas des antennes demi onde et quart d'onde précédemment mentionnées. Mais il peut aussi se conformer à une fente radiative incurvée. Dans tous les cas la fréquence de résonance est inversement proportionnelle au temps pendant lequel une onde progressive considérée ci-dessus parcourt ce trajet de résonance. L'expression "mode de résonance" sera parfois remplacée ci-après par le terme "résonance".

Le couplage d'une antenne à un organe de traitement de signal tel qu'un émetteur se fait typiquement par l'intermédiaire d'un ensemble de raccordement comportant un dispositif de couplage inclus dans cette antenne, et une ligne de raccordement extérieure à cette antenne et raccordant le dispositif de couplage à l'organe de traitement de signal.

Dans le cas d'une antenne émettrice à structure résonante les fonctions respectives du dispositif de couplage, de la ligne de raccordement et de l'antenne sont les suivantes : la fonction de la ligne de raccordement est de transporter un signal de radiofréquence ou d'hyperfréquence de l'émetteur jusqu'aux bornes de l'antenne. Tout au long d'une telle ligne le signal se propage sous la forme d'une onde progressive sans subir, du moins en principe, de modification notable de ses caractéristiques. La fonction du dispositif de couplage est de transformer le signal fourni par la ligne de raccordement de manière que ce signal excite une résonance de l'antenne, c'est à dire que l'énergie de l'onde progressive portant ce signal soit transférée à une onde stationnaire s'établissant dans l'antenne avec des caractéristiques définies par cette dernière. Ce transfert est généralement imparfait, c'est à dire que le dispositif de couplage réfléchit une partie de l'énergie vers la ligne de raccordement ce qui donne naissance dans cette dernière à une onde stationnaire parasite. Le taux d'onde stationnaire correspondant varie en fonction de la fréquence et le diagramme de cette variation définit la ou les bandes passantes de l'antenne. Quant à l'antenne elle transfère l'énergie de l'onde stationnaire utile à une onde rayonnée dans l'espace. Le signal fourni par l'émetteur subit ainsi une première transformation pour passer de la forme d'une onde progressive à celle d'une onde stationnaire, puis une deuxième transformation qui lui donne la forme d'une onde rayonnée. Dans le cas d'une antenne réceptrice le signal prend les mêmes formes dans les mêmes organes mais il les prend dans l'ordre inverse.

Le dispositif de couplage et la ligne de raccordement peuvent être réalisées selon une technique autre que celle des microrubans, par exemple sous la forme de lignes coaxiales ou coplanaires. Leurs natures et leurs dimensions sont choisies de manière à obtenir une adaptation mutuelle des impédances des divers organes parcourus par les signaux, ceci pour limiter les réflexions parasites.

Par référence au cas des antennes émettrices l'ensemble de raccordement d'une antenne est souvent désigné comme constituant une ligne d'alimentation de cette antenne.

La présente invention concerne des antennes aptes à être incluses dans divers types d'appareils. Ces appareils sont notamment des radiotéléphones portables, des stations de base pour ces derniers, des automobiles et des avions ou des missiles aériens. Dans le cas d'un radiotéléphone portable le caractère continu de la couche de masse inférieure d'une antenne réalisée selon la technique des microrubans permet de limiter facilement la puissance de rayonnement interceptée par le corps de l'utilisateur de l'appareil. Dans le cas des automobiles et surtout dans celui des avions ou missiles dont la surface extérieure est métallique et présente un profil incurvé permettant d'obtenir une faible traînée aérodynamique, l'antenne peut être conformée à ce profil de manière à ne pas foire apparaître de traînée aérodynamique supplémentaire gênante.

Cette invention concerne plus particulièrement le cas où une antenne de ce genre doit avoir les qualités suivantes :
- elle doit être bifréquence c'est à dire qu'elle doit pouvoir émettre et/ou recevoir efficacement des ondes rayonnées sur deux fréquences séparées par un écart spectral important,
- elle doit pouvoir être raccordée à un organe de traitement de signal à l'aide d'une seule ligne de raccordement pour l'ensemble des fréquences de fonctionnement d'un dispositif de radiocommunication sans donner naissance dans cette ligne à un taux d'ondes stationnaires parasites gênant,
- et il ne doit pas être nécessaire pour cela d'utiliser un multiplexeur ou démultiplexeur en fréquence.

De nombreuses antennes bifréquence connues ont été réalisées ou proposées dans le cadre de la technique des microrubans. Elles différent les unes des autres par les moyens utilisés pour obtenir plusieurs fréquences de résonance. Quatres telles antennes vont être examinées :

Une première telle antenne connue est décrite dans le document ORMISTON T D ET AL : « microstrip short-circuit patch design equations » microwave and optical technology letters, vol. 16, n°1, septembre 1997, pages 12-14, XP000198277. La pastille de cette antenne a une forme rectangulaire permettant à cette antenne de présenter une résonance de type quart d'onde selon un trajet de résonnance s'étendant entre deux bords opposés de la pastille. Cette antenne présente l'inconvénient de ne présenter qu'une seule résonance quart d' onde.

Une deuxième telle antenne connue est décrite dans le document de brevet US-A- 4,766,440 (Gan). La pastille 10 de cette antenne a une forme générale rectangulaire permettant à cette antenne de présenter deux résonances demi onde dont les trajets s'établissent selon une longueur et une largeur de cette pastille. Par ailleurs elle présente une fente incurvée en forme de U qui est entièrement intérieure à cette pastille. Cette fente est radiative et fait apparaître un mode de résonance supplémentaire s'établissant selon un autre trajet. Elle permet en outre, par un choix convenable de sa forme et de ses dimensions, d'amener les fréquences des modes de résonance à des valeurs souhaitées ce qui donne la possibilité d'émettre une onde à polarisation circulaire grâce à l'association de deux modes ayant une même fréquence et des polarisations linéaires croisées. Le dispositif de couplage présente la forme d'une ligne qui est réalisée selon la technique des microrubans mais dont il est aussi dit qu'elle est coplanaire, ceci parce que le microruban s'étend dans le plan de la pastille et pénètre entre deux encoches de cette dernière. Ce dispositif est muni de moyens de transformation d'impédance pour l'adapter aux différentes impédances d'entrée respectivement présentées par la ligne aux différentes fréquences de résonance utilisées comme fréquences de fonctionnement.

Cette deuxième antenne connue présente notamment les inconvénients suivants :
- La nécessité de prévoir des moyens de transformation d'impédance complique la réalisation.
- L'ajustement précis des fréquences de résonance à des valeurs souhaitées est difficile à réaliser.

Une troisième antenne connue se distingue de la précédente par l'utilisation d'un seul trajet de résonance. Elle est décrite dons le document de brevet US-A-4,771,291 (LO et al). Sa pastille comporte des courts-circuits ponctuels et des fentes s'étendant selon des segments de droite respectifs intérieurs à la pastille. Ces fentes et courts-circuits permettent de diminuer l'écart entre deux fréquences correspondants à deux résonances ayant ledit trajet en commun mais deux modes respectifs mutuellement différents qui sont désignés par les chiffres (0,1) et (0,3), c'est à dire que ce trajet commun est occupé par une demi onde ou par trois demi-ondes selon le mode considéré. Le rapport entre ces deux fréquences peut être abaissé ainsi de 3 à 1,8. Les courts-circuits ponctuels sont constitués par des conducteurs traversant le substrat.

Cette troisième antenne connue présente notamment les inconvénients suivants :
- L'encombrement correspond à trois demi-ondes.
- L'incorporation des courts-circuits ponctuels complique la réalisation de l'antenne.
- Le dispositif de couplage de l'antenne sous la forme d'une ligne coaxiale nécessite un ajustage précis de la position de la structure coaxiale traversant le substrat, pour obtenir une bonne adaptation à une ligne d'alimentation ayant une impédance de 50 ohms, pour les deux fréquences de fonctionnement.

Une quatrième antenne bifréquence connue se distingue des précédentes par l'utilisation d'une résonance quart d'onde. Elle est décrite dans un article: IEEE ANTENNAS AND PROPAGATION SOCIETY INTERNATONAL SYMPOSIUM DIGEST, NEWPORT BEACH, JUNE 18- 23, 1995, pages 2124-2127 Boag et al " Dual Band Cavity-Backed Quarter-wave Patch Antenna". Une première fréquence de résonance est définie par les dimensions et les caractéristiques du substrat et de la pastille de cette antenne. Une résonance sensiblement du même type est obtenue à une deuxième fréquence sur le même trajet de résonance grâce à l'utilisation d'un système d'adaptation.

Cette quatrième antenne connue présente notamment les inconvénients suivants :
- L'écart entre les deux fréquences de résonance est trop petit dans certains cas d'application.
- La nécessité d'utiliser un système d'adaptation complique la réalisation de l'antenne.
- Il peut en être de même de la réalisation du dispositif de couplage de l'antenne sous la forme d'une ligne coaxiale.

On connait par ailleurs du document EP-A1-0 735 609 une structure d'antenne qui est alimentée par un point coaxial qui est disposé dans un plan de potential nul.

La présente invention a notamment les buts suivants:
- permettre de réaliser simplement une antenne bifréquence en choisissant plus librement que précédemment le rapport de deux fréquences de résonance utiles de cette antenne, et plus particulièrement de réaliser une telle antenne pour que ce rapport soit compris entre 0,2 et 0,8 environ et notamment voisin de 0,5
- donner à cette antenne une bande passante suffisamment large autour de chacune de ces deux fréquences de résonance pour permettre de situer dans cette bande une fréquence d'émission et une fréquence de réception sans faire apparaître de diaphonie,
- permettre un ajustement facile et précis de ces deux fréquences de résonance,
- permettre d'utiliser un dispositif de couplage unique et facilement adaptable en impédance pour chacune de ces deux fréquences de résonance, et
- limiter les dimensions de cette antenne.

Et dans ces buts elle a notamment pour objet une antenne bifréquence selon la revendication 1. le fait que son dispositif de couplage présente une dissymétrie différenciant l'un des bords latéraux de la pastille par rapport à l'autre de manière à permettre à ce dispositif de coupler cette antenne audit organe de traitement de signal non seulement pour ladite résonance du type quart d'onde, mais aussi pour une résonance du type demi onde s'établissant dans cette antenne avec un trajet de résonance s'étendant entre les deux bords latéraux de la pastille.

La présente invention a également pour objet un dispositif de radiocommunication bifréquence, ce dispositif comportant :
- un organe de traitement de signal adapté à être accordé au voisinage d'au moins deux fréquences prédéterminées pour émettre et/ou recevoir un signal électrique à chacune de ces deux fréquences, et
- une antenne raccordée à cet organe de traitement pour coupler ledit signal électrique à des ondes rayonnées. Ce dispositif est caractérisé par le fait que l'autre dite fréquence prédéterminée est une fréquence de résonance demi onde constituée par la fréquence d'une résonance du type demi onde s'établissant dans cette antenne avec un trajet de résonance s'étendant entre les deux dits bords latéraux. Les types de résonances considérés dans le cadre de cette invention ont été définis d'une manière générale ci-avant.

Quelle que soit la nature du dispositif de couplage d'antenne qui sera utilisée pour permettre à ce dispositif de radiocommunication de fonctionner dans les deux bandes spectrales centrées sur les deux fréquences de résonance quart d'onde et demi onde, cette invention présente un avantage dans le cas où le rapport entre deux fréquences de fonctionnement souhaitées prend certaines voleurs, et plus particulièrement dans le cas où ce rapport est compris entre 0,2 et 0,8 environ et notamment voisin de 0,5. Cet avantage est de permettre de réaliser ce rapport souhaité d'une manière relativement simple et efficace. Il est obtenu grâce à l'utilisation combinée de deux modes de résonance qui sont, l'un d'un dit type quart d'onde, l'autre d'un dit type demi onde, et qui s'établissent à partir d'ondes progressives parcourant une même aire dans deux directions respectives mutuellement croisées.

Divers aspects de la présente invention seront mieux compris avec l'aide de la description ci-après et des figures schématiques ci-jointes. Lorsqu'un même élément est représenté sur plusieurs de ces figures il y est désigné par les mêmes chiffres et/ou lettres de référence.

La figure 1 représente une vue en perspective d'un dispositif de radiocommunication réalisé selon cette invention.

La figure 2 représente une vue de dessus de l'antenne du dispositif de la figure 1.

La figure 3 représente un diagramme de la variation d'un coefficient de réflexion mesuré en entrée de cette même antenne et porté en ordonnée, en fonction de la fréquence d'un signal alimentant cette antenne, cette fréquence étant portée en abscisses.

Conformément aux figures 1 et 2 et d'une manière connue en elle même, une antenne selon la présente invention comporte tout d'abord une structure résonante qui comporte elle même les éléments suivants :
- Un substrat diélectrique 2 présentant deux surfaces principales mutuellement opposées s'étendant selon des directions définies dans cette antenne et constituant des directions horizontales DL et DT, ces directions pouvant dépendre de la zone considérée de l'antenne. Ce substrat peut présenter des formes diverses comme précédemment exposé. Ses deux surfaces principales constituent respectivement une surface inférieure S1 et une surface supérieure S2.
- Une couche conductrice inférieure s'étendant par exemple sur la totalité de cette surface inférieure et constituant une masse 4 de cette antenne.
- Une couche conductrice supérieure s'étendant sur une aire de cette surface supérieure au dessus de la masse 4 de manière à constituer une pastille 6 du type désigné mondialement par le mot anglais patch. De manière générale cette pastille a une longueur et une largeur s'étendant selon deux dites directions horizontales qui seront définies ci-après et qui constituent une direction longitudinale DL et une direction transversale DT, respectivement, et sa périphérie peut être considérée comme constituée par quatre bords s'étendant deux à deux sensiblement selon ces deux directions. Quoique les mots longueur et largeur s'appliquent usuellement aux deux dimensions mutuellement perpendiculaires d'un objet rectangulaire, la longueur étant plus grande que la largeur, il doit être compris que la pastille 6 pourrait s'écarter de la forme d'un rectangle sans sortir du cadre de cette invention. Plus particulièrement les directions DL et DT peuvent former un angle différent de 90 degrés, lesdits bords de cette pastille peuvent ne pas être rectilignes et ne pas être séparés par des sommets anguleux et la dite longueur de la pastille peut être plus courte que sa dite largeur. L'un de ces bords s'étend selon la direction transversale DT et constitue un bord arrière 10. Un bord avant 12 est opposé à ce bord arrière. Deux bords latéraux 14 et 16 joignent ce bord arrière à ce bord avant.
- Enfin un court circuit C2 raccordant électriquement la pastille 6 à la masse 4 à partir du bord arrière de cette pastille. Ce court-circuit est formé par une couche conductrice s'étendant sur une surface de tranche du substrat, surface qui est typiquement plane et constitue alors un plan de court-circuit. Il impose à une résonance de l'antenne de présenter un noeud de champ électrique sur le bord arrière 10 et d'être au moins approximativement du type quart d'onde. La fréquence de cette résonance sera appelée ci-après "fréquence de résonance quart d'onde". Les dits bords arrière, avant et latéraux et les directions longitudinale et transversale sont définis par la position d'un tel court-circuit dans la mesure où ce court-circuit est suffisamment important, c'est à dire notamment est suffisamment étendu et a une impédance suffisamment basse pour imposer à l'antenne l'existence d'une résonance dudit type quart d'onde.

L'antenne comporte de plus un dispositif de couplage. Ce dispositif comporte d'une part un conducteur principal constitué par un ruban de couplage C1 s'étendant sur la surface supérieure S2 du substrat et raccordé à la pastille 6 en un point de raccordement interne 18. Il comporte d'autre part un conducteur de masse constitué par la couche 4. Il constitue tout ou partie d'un ensemble de raccordement qui raccorde la structure résonante de l'antenne à un organe de traitement de signal 22, par exemple pour exciter une ou plusieurs résonances de l'antenne à partir de cet organe dans le cas où il s'agit d'une antenne émettrice. En plus de ce dispositif l'ensemble de raccordement comporte, typiquement, une ligne de raccordement qui est externe à l'antenne. Cette ligne peut notamment être du type coaxial, du type à microruban ou du type coplanaire.

Dans le cadre de la présente invention une fraction au moins d'une longueur de cette ligne de raccordement est avantageusement du type à microruban et comporte plus particulièrement:
- un conducteur principal présentant la forme d'un ruban de raccordement C3 s'étendant sur la surface supérieure S2 du substrat 2 en continuité avec le ruban de couplage C1, et
- un conducteur de masse s'étendant sur la surface inférieure du substrat en continuité avec la masse de l'antenne. Ce conducteur est par exemple constitué comme cette masse par la couche conductrice inférieure 4.

Sur la figure 1 la fraction restante de la ligne de raccordement a été symboliquement représentée sous la forme de deux fils conducteurs C4 et C5 raccordant respectivement la masse 4 et le ruban C3 aux deux bornes de l'organe de traitement de signal 22. Mais il doit être compris que cette fraction restante serait en pratique réalisée de préférence sous la forme d'une ligne à microruban ou d'une ligne coaxiale.

L'organe de traitement de signal 22 est adapté à fonctionner à des fréquences de fonctionnement prédéterminées qui sont au moins proches de fréquences de résonance utiles de l'antenne, c'est à dire qui sont comprises dans des bandes passantes centrées sur ces fréquences de résonance. Il peut être composite et comporter alors un élément accordé de manière permanente sur chacune de ces fréquences de fonctionnement. Il peut aussi comporter un élément accordable sur les diverses fréquences de fonctionnement. Ladite fréquence de résonance quart d'onde constitue une telle fréquence de résonance utile.

Conformément à la présente invention une autre dite fréquence de résonance utile est une fréquence de résonance demi onde constituée par la fréquence d'une résonance dudit type demi onde s'établissant dans cette antenne avec un trajet de résonance s'étendant entre les deux bords latéraux 14 et 16.

Pour permettre au dispositif de radiocommunication selon l'invention de fonctionner, le dispositif de couplage d'antenne doit être apte à assurer sa fonction de couplage pour chacune des deux fréquences de résonance quart d'onde et demi onde. Selon un mode de mise en oeuvre de cette invention cette aptitude est obtenue par le fait que ce dispositif présente, par rapport à un axe longitudinal non représenté de l'antenne, une dissymétrie qui différencie l'un des deux bords latéraux de la pastille par rapport à l'autre. Cette dissymétrie du dispositif de couplage peut être obtenue de diverses manières connues. Elle peut notamment affecter la position, l'orientation et/ou des dimensions de tout ou partie de ce dispositif. Il est cependant apparu que la réalisation de ce dernier sous la forme d'une ligne coaxiale serait inappropriée, du moins si cette ligne était verticale. Ce dispositif peut avantageusement être formé selon une technique planaire au niveau de la pastille et/ou à celui de la masse de l'antenne.

Plus particulièrement la pastille 6 a la forme usuelle d'un rectangle et la dissymétrie du dispositif de couplage de l'antenne peut avantageusement être réalisée par la disposition suivante : la pastille 6 comporte une fente d'entrée de couplage 20 débouchant à l'extérieur de cette pastille à travers un premier bord latéral 14 de cette pastille et s'étendant à partir de ce premier bord latéral, par exemple selon la direction transversale DT, jusqu'à une extrémité de cette fente. Un ruban de couplage C1 s'étend alors sur la surface supérieure du substrat à l'intérieur de cette fente d'entrée de couplage à partir de ce premier bord latéral. Il se raccorde à cette pastille à l'extrémité de cette fente, cette extrémité constituant un point de raccordement interne 18. Les distances de ce point à un premier bord latéral 14 et au bord arrière 10 constituent respectivement une profondeur de raccordement L3 et une cote de raccordement L4. Le conducteur de masse du dispositif de couplage d'antenne est constitué par la masse 4 de l'antenne.

De préférence le rapport L1/L2 de la longueur de la pastille à sa largeur est compris entre 2,5 et 0,625 environ.

De préférence, ladite profondeur de raccordement L3 est comprise entre 8% et 25% environ de la largeur L2 de la pastille 6.

De préférence, ladite cote de raccordement L4 est comprise entre 25% et 75% environ de la longueur L1 de la pastille 6.

De préférence, le court-circuit C2 s'étend sur un segment seulement dudit bord arrière 10 et ce segment a une longueur comprise entre 10% et 90% de la largeur L2 de la pastille 6.

Dans le cadre d'un mode de réalisation d'une antenne selon cette invention, diverses compositions et valeurs vont être indiquées ci-après à titre d'exemple chiffré. La longueur et la largeur du substrat sont respectivement indiquées selon les directions longitudinale DL et transversale DT.
- fréquence de résonance quart d'onde : F1 = 980 MHz,
- fréquence de résonance demi onde : F2 = 1900 MHz,
- impédance d'entrée : 50 Ohms,
- composition et épaisseur du substrat : résine époxy ayant une permittivité relative εᵣ égale à 3 et un facteur de dissipation tgδ égal à 0,003,
- épaisseur du substrat : 2 mm,
- composition des couches conductrices : cuivre,
- épaisseur de ces couches : 17 microns
- longueur du substrat : 65 mm,
- largeur du substrat : 70 mm,
- longueur de la pastille : L1 = 60 mm,
- largeur de la pastille: L2= 60 mm,
- profondeur de raccordement L3 = 10 mm,
- cote de raccordement : L4 = 30 mm,
- largeur du conducteur C1 et du conducteur C3 : 5 mm,
- largeur de la fente 20 : 0,7 mm,
- largeur du conducteur de court-circuit C2 : 36 mm.

Le diagramme de la figure 3 a été tracé à partir de mesures faites sur l'antenne dont les caractéristiques chiffrées ont été indiquées ci-dessus. Sur cette figure le niveau 0 dB correspond à la ligne de repérage horizontale supérieure. L'écart entre deux lignes de repérage horizontales représente 3 dB. Les fréquences extrêmes de l'échelle représentée sont 200 et 2000 MHz. L'écart entre deux lignes de repérage verticales représente 180 MHz. Les pics de résonance présentés par le diagramme correspondent aux fréquences de résonance quart d'onde F1 et demi onde F2 précédemment indiquées.

La présente invention est notamment applicable avec avantage à la réalisation d'un système de radiotéléphonie. Il est connu qu'un tel système comporte des stations de base et des terminaux portables et qu'il peut être réalisé dans le cadre d'une norme GSM utilisant des fréquences voisines de 900 MHz et/ou dans le cadre d'une norme DCS utilisant des fréquences voisines de 1800 MHz. Dans un tel système des stations de base ou des terminaux portables peuvent comporter chacun un dispositif de radiocommunication selon cette invention. Dans un tel dispositif adapté à cet usage l'antenne est apte à fonctionner dans une bande fréquentielle haute au voisinage de ladite fréquence de résonance demi onde et dans une bande fréquentielle basse au voisinage de ladite fréquence de résonance quart d'onde. Le dit organe de traitement de signal 22 est alors accordable sur quatre dites fréquences de fonctionnement mutuellement distinctes qui constituent :
- une fréquence d'émission haute située dans ladite bande fréquentielle haute,
- une fréquence de réception haute située dans cette bande fréquentielle haute,
- une fréquence d'émission basse située dans ladite bande fréquentielle basse, et
- une fréquence de réception basse située dans cette bande fréquentielle basse.

Il est apte à émettre ou à recevoir un signal lorsqu'il est accordé sur une dite fréquence d'émission ou sur une dite fréquence de réception, respectivement.

Cette invention permet de donner à chacune de ces deux bandes fréquentielles une largeur suffisante, non seulement pour éviter une diaphonie entre les canaux spectraux d'émission et de réception situés dans cette bande, mais aussi pour permettre de choisir entre plusieurs positions possibles de ces canaux dans cette bande. La bande fréquentielle basse correspond à la norme GSM et la bande fréquentielle haute à la norme DCS. On réalise ainsi économiquement des stations de base et/ou des terminaux bi mode, c'est à dire aptes à fonctionner dans le cadre de n'importe laquelle de ces normes.

A simple titre d'exemple, dans le cas de l'antenne dont les caractéristiques numériques ont été données ci-dessus, les fréquences d'émission et de réception hautes peuvent être respectivement de 1750 et de 1840 MHz et les fréquences d'émission et de réception basses peuvent être respectivement de 890 et de 940 MHz.

## Revendications

1. Antenne bifréquence réalisée selon la techniques des microrubans, cette antenne comportant:
- un substrat diélectrique (2) présentant deux surfaces principales mutuellement opposées s'étendant selon des directions définies dans cette antenne et constituant des directions horizontales (DL et DT), ces deux surfaces constituant respectivement une surface inférieure (S1) et une surface supérieure (S2), - une couche conductrice inférieure s'étendant sur ladite surface inférieure et constituant une masse (4) de cette antenne, - une couche conductrice supérieure s'étendant sur une aire de ladite surface supérieure au dessus de ladite masse de manière à constituer ladite pastille (6),
- une pastille (6) ayant un bord muni d'un court-circuit et constituant un bord arrière (10), cette pastille ayant aussi un bord avant (12) opposé à ce bord arrière, et deux bords latéraux (14, 16) joignant ce bord arrière à ce bord avant, ledit court-circuit (C2) permettant à une résonance du type quart d'onde de s'établir dans ladite antenne avec un noeud de champ électrique fixé par ce court-circuit et un trajet de résonance s'étendant entre ledit bord arrière et ledit bord avant, et
- un dispositif de couplage d'antenne permettant de coupler cette antenne à un organe de traitement de signal (22),
ledit dispositif de couplage d'antenne (20,C1,4), présentant une dissymétrie différenciant un dit bord latéral (14) de la pastille par rapport à l'autre bord dit bord latéral (16) de la pastille de manière à permettre à ce dispositif de coupler cette antenne audit organe de traitement de signal (22) non seulement pour ladite résonance du type quart d'onde, mais aussi pour une résonance du type demi onde s'établissant dans cette antenne avec un trajet de résonance s'étendant entre les deux dits bords latéraux de la pastille,
ladite antenne étant **caractérisé en ce qu'**elle comporte
- ledit court-circuit (C2), ce court-circuit raccordant électriquement cette pastille (6) à ladite masse (4) à partir du dit bord arrière (10) de cette pastille, ce bord s'étendant selon une dite direction horizontale constituant une direction transversale (DT), une longueur (L1) de cette pastille s'étendant entre ce bord arrière et ledit bord avant (12) selon une direction longitudinale (DL) constituée par une dite direction horizontale, les deux dits bords latéraux de cette pastille constituant respectivement un premier bord latéral (14) et un deuxième bord latéral (16), une largeur (L2) de cette pastille s'étendant entre ces deux bords latéraux, et
- ledit dispositif de couplage d'antenne, ce dispositif comportant lui même :
- un conducteur principal (C1), et
- un conducteur de masse (4), de manière à permettre de coupler ladite antenne à un organe de traitement de signal (22) par l'intermédiaire de ce dispositif,
ladite pastille (6) comportant une fente d'entrée de couplage (20) débouchant à l'extérieur de cette pastille à travers ledit premier bord latéral (14) de cette pastille (6) et s'étendant à partir de ce premier bord latéral selon sensiblement ladite direction transversale jusqu'à une extrémité (18) de cette fente, ledit conducteur principal (C1) du dispositif de couplage d'antenne présentant la forme d'un ruban de couplage s'étendant sur ladite surface supérieure du substrat dans ladite fente d'entrée de couplage à partir du premier bord latéral de la pastille, ce ruban se raccordant à ladite pastille à ladite extrémité de cette fente, ledit conducteur de masse du dispositif de couplage d'antenne étant constitué par ladite masse (4) de l'antenne.

2. Dispositif de radiocommunication bifréquence, ce dispositif comportant :
- un organe de traitement de signal (22) adapté à être accordé au voisinage d'au moins deux fréquences prédéterminées pour émettre et/ou recevoir un signal électrique à chacune de ces deux fréquences, et
- une antenne (1) selon la revendication 1 raccordée à cet organe de traitement pour coupler ledit signal électrique à des ondes rayonnées,
ce dispositif étant **caractérisé par le fait que** l'autre dite fréquence prédéterminée est une fréquence de résonance demi onde constituée par la fréquence d'une résonance du type demi onde s'établissant dans cette antenne avec un trajet de résonance s'étendant entre les deux dits bords latéraux (14, 16).

3. Dispositif de radiocommunication selon la revendication 2,
**caractérisé par le fait que** ladite pastille (6) comporte une fente d'entrée de couplage débouchant à l'éxtérieur de cette pastille à travers ledit premier bord latéral (14) de cette pastille et s'étendant à partir de ce pemier bord latéral selon sensiblement ladite direction transversale jusqu'à une extrémité de cette fente, ledit conducteur principal (C1) du dispositif de couplage d'antenne présentant la forme d'un ruban de couplage s'étendant sur ladite surface supérieure du substrat dans ladite fente d'entrée de couplage à partir dudit premier bord latéral de la pastille, ce ruban se raccordant à cette pastille à ladite extrémité de cette fente, cette extrémité constituant un point de raccordement interne (18), les distances de ce point à ce premier bord latéral (14) et audit bord arrière (10) constituant respectivement une profondeur de raccordement L3 et une cote de raccordement L4, le dit conducteur de masse du dispositif de couplage d'antenne étant constitué par ladite masse de l'antenne.

4. Dispositif de radiocommunication selon la revendication 3 le rapport (L1/L2) de ladite longueur de la pastille à ladite largeur de la pastille étant compris entre 2,5 et 0,625 environ. 4.

5. Dispositif de radiocommunication selon la revendication 4, ladite profondeur de raccordement (L3) étant comprise entre 8% et 25% environ de ladite largeur (L2) de la pastille (6).

6. Dispositif de radiocommunication selon la revendication 4, ladite cote de raccordement (L4) étant comprise entre 25% et 75% environ de ladite longueur (L1) de la pastille (6).

7. Dispositif de radiocommunication selon la revendication 4, ledit court-circuit (C2) s'étendant sur un segment dudit bord arrière (10) de la pastille, ce segment ayant une longueur comprise entre 10% et 90% de ladite largeur (L2) de la pastille (6).

8. Dispositif de radiocommunication selon la revendication 3, ce dispositif comportant en outre une ligne de raccordement (C3, 4) s'étendant à l'extérieur de ladite antenne pour raccorder ledit dispositif de couplage d'antenne au dit organe de traitement de signal, une fraction au moins d'une longueur de cette ligne de raccordement comportant:
- un conducteur principal présentant la forme d'un ruban de raccordement (C3) s'étendant sur ladite surface supérieure du substrat (2) en continuité avec ledit ruban de couplage (C1), et
- un conducteur de masse (4) s'étendant sur ladite surface inférieure du substrat en continuité avec ladite masse de l'antenne.

9. Dispositif de radiocommunication selon l'une quelconque des revendications 2 à 8, ladite antenne étant apte à fonctionner dans une bande fréquentielle haute au voisinage de ladite fréquence de résonance demi onde et dans une bande fréquentielle basse au voisinage de ladite fréquence de résonance quart d'onde, le dit organe de traitement de signal (22) étant accordable sur quatre dites fréquences prédéterminées mutuellement distinctes et constituant :
- une fréquence d'émission haute située dans ladite bande fréquentielle haute,
- une fréquence de réception haute située dans cette bande fréquentielle haute,
- une fréquence d'émission basse située dans ladite bande fréquentielle basse, et
- une fréquence de réception basse située dans cette bande fréquentielle basse,
cet organe de traitement étant apte à émettre un signal ou à recevoir un signal lorsqu'il est accordé sur une dite fréquence d'émission ou sur une dite fréquence de réception, respectivement.

## Claims

1. - A dual frequency antenna made using the microstrip technique, the antenna comprising:
a dielectric substrate (2) having two opposite main surfaces extending in
directions defined in said antenna and constituting horizontal directions (DL and DT), the two surfaces respectively constituting a bottom surface (S1) and
a top surface (S2),
- a bottom conductive layer on said bottom surface and constituting a ground (4) of the antenna,
- a top conductive surface on an area of said top surface over said ground and constituting said patch (6),
- a patch (6) having a rear edge (10) provided with a short-circuit, this patch also having a front edge (12) opposite the rear edge and two lateral edges (14,16) joining the rear edge to the front edge, said short-circuit (C2) enabling a quarter-wave resonance to be established in said antenna with an electric field node fixed by the short-circuit and a resonance path extending between said rear edge and said front edge, and
- an antenna coupling device enabling said antenna to be coupled to said signal processor unit (22),
- said antenna coupling device (20,C1,4) presenting asymmetry that distinguishes one said lateral edge (14) of the patch from the other said lateral edge (16) of the patch in a manner that enables said device to couple said antenna to said signal processor unit (22) not only for said quarter-wave resonance, but also for a half-wave type resonance that becomes established in said antenna with a resonance path that extends between the two lateral edges of the patch, said antenna being **characterized in that** it further comprises:
- said short-circuit (C2) electrically connecting said patch (6) to said ground (4) from said rear edge (10) of the patch, this edge extending in a horizontal direction constituting a transverse direction (DT), a length (L1) of the patch extending between the rear edge and said front edge (12) in a longitudinal direction (DL) which is one of said horizontal directions, said two lateral edges of said patch respectively constituting a first lateral edge (14) and a second lateral edge (16), a width (L2) of the patch extending between the two lateral edges, and
- said antenna coupling device, itself comprising:
- a main conductor (C1), and
- a ground conductor (4) enabling said antenna to be coupled to a signal processor unit (22) via the device
said patch (6) having a coupling input slot (20) opening to the exterior of the patch via said first lateral edge (14) of the patch (6) and extending from the first lateral edge substantially in said transverse direction as far as an end (18) of the slot, said main conductor (C1) of the antenna coupling device having the form of a coupling strip extending from said first lateral edge of the patch on said top surface of the substrate inside said coupling input slot, the strip being connected to the patch at said end of the slot, said ground conductor of the antenna coupling device consisting of said antenna ground (4).

2. - A dual frequency radiocommunication device, comprising: signal processor unit (22) being adapted to be tuned to at least two predetermined frequencies to transmit and/or receive an electric signal to each of said two frequencies, and
- an antenna (1) according to claim 1 and connected to the signal processor unit to couple said electric signal to the radiated waves,
the device being **characterized in that** the other of said predetermined frequencies is a half-wave resonant frequency constituted by the frequency of a half-wave type resonance that becomes established in the antenna with a resonance path extending between said two lateral edges (14,16).

3. - A radiocommunication device according to claim 2, **characterized by** the fact that said patch (6) has a coupling input slot (20) opening to the outside of the patch through said first lateral edge (14) of the patch (6) and extending from the first lateral edge substantially in said transverse direction to an end (18) of the slot, said main conductor (C1) of the antenna coupling device having the form of a coupling strip extending from said first lateral edge of the patch on said top surface of the substrate in said coupling input slot, the strip being connected to the patch at said end of the slot, this end constituting an internal connection point (18), the distances from this point to the first lateral edge (14) and said rear edge (10) respectively constituting a connecting depth (L3) and a connecting dimension (L4), said ground conductor of the antenna coupling device being constituted by said antenna ground (4).

4. - A radiocommunication device according to claim 3 the ratio (L1/L2) of said length of the patch to said width of the patch being in the range approximately 2.5 to approximately 0.625.

5. - A radiocommunication device according to claim 4, said connecting depth (L3) being in the range approximately 8% to approximately 25% of said width (L2) of the patch (6).

6. - A radiocommunication device according to claim 4, said connecting dimension (L4) being in the range approximately 25% to approximately 75% of said length (L1) of the patch (6).

7. - A radiocommunication device according to claim 4, said short-circuit (C2) occupying a segment of said rear edge (10) of the patch having a length in the range 10% to 90% of said width (L2) of the patch (6).

8. - A radiocommunication device according to claim 3 further including a connection line (C3, 4) extending to the exterior of said antenna for connecting said antenna coupling device to said signal processor unit, at least a portion of a length of the connection line including:
- a main conductor having the form of a connecting strip (C3) on said top surface of the substrate (2) and continuous with said coupling strip (C1), and
- a ground conductor (4) on said bottom surface of the substrate and continuous with said ground of the antenna.

9. - A radiocommunication device according to any one of claims 2 to 8, said antenna being adapted to operate in a high frequency band near said half-wave resonant frequency and a low frequency band near said quarter-wave resonant frequency, said signal processor unit (22) being adapted to be tuned to four different predetermined frequencies:
- a high transmit frequency in said high frequency band,
- a high receive frequency in said high frequency band,
- a low transmit frequency in said low frequency band, and
- a low receive frequency in said low frequency band,
the processor unit being respectively adapted to transmit or receive a signal when it is tuned to one of said transmit frequencies or one of said receive frequencies.

## Patentansprüche

1. Antenne für zwei Frequenzen in Form einer Mikrostreifenleiterantenne, wobei diese Antenne umfasst:
- ein dielektrisches Substrat (2), aufweisend zwei einander gegenüberliegende Hauptflächen, die in den in dieser Antenne definierten Richtungen verlaufen und horizontale Richtungen (DL und DT) bilden, wobei diese beiden Hauptflächen jeweils eine untere Fläche (S1) und eine obere Fläche (S2) bilden;
- eine leitende untere Schicht, die auf dieser unteren Fläche verläuft und eine Masse (4) dieser Antenne bildet;
- eine leitende obere Schicht, die auf einer Teilfläche der genannten oberen Fläche oberhalb der genannten Masse in der Weise verläuft, dass sie die Anschlussfläche ("Patch") (6) bildet;
- einen Patch (6), der einen mit einem Kurzschluss versehenen Rand besitzt und einen hinteren Rand (10) bildet, wobei dieser Patch auch einen vorderen Rand (12) besitzt, der diesem hinteren Rand gegenüberliegt, sowie zwei Seitenränder (14, 16), die diesen hinteren Rand mit diesem vorderen Rand verbinden, wobei der Kurzschluss (C2) einer Resonanz vom Typ einer Viertelwelle die Möglichkeit bietet, sich in der Antenne aufzubauen, und zwar mit einem Knoten des elektrischen Feldes, der durch diesen Kurzschluss festgelegt ist, und einer Resonanzstrecke, die zwischen dem hinteren Rand und dem vorderen Rand verläuft; und
- eine Antennenkopplungsvorrichtung, welche ermöglicht, diese Antenne mit einem Signalverarbeitungsorgan (22) zu koppeln, wobei die Antennenkopplungsvorrichtung (20, C1, 4) eine Symmetrieabweichung aufweist, durch welche sich ein Seitenrand (14) des Patchs gegenüber dem anderen Seitenrand (16) des Patchs unterscheidet, sodass es dieser Vorrichtung möglich ist, diese Antenne mit dem Signalverarbeitungsorgan (22) nicht nur für die Resonanz vom Typ einer Viertelwelle zu koppeln, sondern auch für eine Resonanz vom Typ einer Halbwelle, die sich in dieser Antenne mit einer Resonanzstrecke aufbaut, die zwischen den beiden Seitenrändern des Patch verläuft;
wobei die Antenne **dadurch gekennzeichnet, dass** sie umfasst:
- den Kurzschluss (C2), wobei dieser Kurzschluss diesen Patch (6) elektrisch mit der Masse (4) vom hinteren Rand (10) dieses Patchs aus verbindet, wobei dieser Rand entlang einer horizontalen Richtung verläuft, die eine Querrichtung (DT) bildet, wobei eine Länge (L1) dieses Patchs zwischen diesem hinteren Rand und dem vorderen Rand (12) entlang einer Längsrichtung (DL) verläuft, die von einer horizontalen Richtung gebildet wird, wobei die beiden Seitenränder des Patchs jeweils einen ersten Seitenrand (14) und einen zweiten Seitenrand (16) bilden, wobei eine Breite (L2) dieses Patchs zwischen diesen beiden Seitenrändern verläuft; und
- die Antennenkopplungsvorrichtung, wobei diese Vorrichtung selbst umfasst:
- einen Hauptleiter (C1); und
- einen Masseleiter (4) in der Weise, dass es möglich ist, die Antenne über diese Vorrichtung mit einem Signalverarbeitungsorgan (22) zu koppeln;
wobei der Patch (6) einen Kopplungseingangsspalt (20) umfasst, der in die Außenseite dieses Patchs durch den ersten Seitenrand (14) dieses Patchs (6) mündet und von diesem ersten Seitenrand aus im Wesentlichen in der Querrichtung bis zu einem Ende (18) dieses Spalts verläuft, wobei der Hauptleiter (C1) der Antennenkopplungsvorrichtung die Form eines Kopplungsstreifens aufweist, der auf der oberen Fläche des Substrats in dem Kopplungseingangsspalt von dem ersten Seitenrand des Patchs aus verläuft, wobei dieser Streifen mit dem Patch an dem genannten Ende dieses Spalts verbunden ist, wobei der Masseleiter der Antennenkopplungsvorrichtung von der Masse (4) der Antenne gebildet wird.

2. Vorrichtung für zwei Frequenzen für die Radiokommunikation, wobei diese Vorrichtung umfasst:
ein Signalverarbeitungsorgan (22), welches dafür geeignet ist, auf die Umgebung von mindestens zwei zuvor festgelegten Frequenzen abgestimmt zu werden, um ein elektrisches Signal auf jeder dieser beiden Frequenzen zu senden und/oder zu empfangen; und
- eine Antenne (1) nach Anspruch 1, die mit diesem Verarbeitungsorgan verbunden ist, um das elektrische Signal mit abgestrahlten Wellen zu koppeln;
wobei diese Vorrichtung durch den Umstand **gekennzeichnet** ist, dass die andere zuvor festgelegte Frequenz eine Halbwellen-Resonanzfrequenz ist, welche durch die Frequenz einer Halbwellenresonanz gebildet wird, die sich in dieser Antenne mit einer Resonanzstrecke aufbaut, die zwischen den beiden Seitenrändern verläuft (14, 16).

3. Vorrichtung für die Radiokommunikation nach Anspruch 2,
**gekennzeichnet durch** den Umstand, dass der Patch (6) einen Kopplungseingangsspalt umfasst, der in die Außenseite dieses Patchs **durch** den ersten Seitenrand (14) dieses Patchs mündet und von diesem ersten Seitenrand aus im Wesentlichen in der Querrichtung bis zu einem Ende dieses Spalts verläuft, wobei der Hauptleiter (C1) der Antennenkopplungsvorrichtung die Form eines Kopplungsstreifens aufweist, der auf der oberen Fläche des Substrats in dem Kopplungseingangsspalt von dem ersten Seitenrand des Patchs aus verläuft, wobei dieser Streifen mit dem Patch an dem genannten Ende dieses Spalts verbunden ist, wobei dieses Ende einen inneren Anschlusspunkt (18) bildet, wobei die Entfernungen dieses Punkts zum ersten Seitenrand (14) und zu dem hinteren Rand (10) eine Anschlusstiefe (L3) bzw. ein Anschlussmaß (L4) bildet, wobei der Masseleiter der Antennenkopplungsvorrichtung von der Antennenmasse gebildet wird.

4. Vorrichtung für die Radiokommunikation nach Anspruch 3, wobei das Verhältnis (L1/L2) der Länge des Patchs zur Breite des Patchs ungefähr zwischen 2,5 und 0,625 liegt.

5. Vorrichtung für die Radiokommunikation nach Anspruch 4, wobei die Anschlusstiefe (L3) ungefähr zwischen 8 % und 25 % der Breite (L2) des Patchs (6) liegt.

6. Vorrichtung für die Radiokommunikation nach Anspruch 4, wobei das Anschlussmaß (L4) ungefähr zwischen 25 % und 75 % der Länge (L1) des Patchs (6) liegt.

7. Vorrichtung für die Radiokommunikation nach Anspruch 4, wobei der Kurzschluss (C2) auf einem Abschnitt des hinteren Randes (10) des Patchs verläuft, wobei dieser Abschnitt eine Länge zwischen 10 % und 90 % der Breite (L2) des Patchs aufweist.

8. Vorrichtung für die Radiokommunikation nach Anspruch 3, wobei die Vorrichtung außerdem eine Anschlussleitung (C3, 4) umfasst, die außerhalb der Antenne verläuft, um die Antennenkopplungsvorrichtung mit dem Signalverarbeitungsorgan zu verbinden, wobei mindestens ein Teilstück einer Länge dieser Anschlussleitung umfasst:
- einen Hauptleiter, der die Form eines Anschlussstreifens (C3) aufweist, der auf der oberen Fläche des Substrats (2) in Fortsetzung des Kopplungsstreifens (C1) verläuft; und
- einen Masseleiter (4), der auf der unteren Fläche des Substrats in Fortsetzung der Antennenmasse verläuft.

9. Vorrichtung für die Radiokommunikation nach einem beliebigen der Ansprüche 2 bis 8, wobei die Antenne dafür geeignet ist, in einem hohen Frequenzband in der Umgebung der Halbwellen-Resonanzfrequenz und in einem tiefen Frequenzband in der Umgebung der Viertelwellen-Resonanzfrequenz betrieben zu werden, wobei das Signalverarbeitungsorgan (22) abstimmbar ist auf vier zuvor festgelegte, gegenseitig unterschiedliche Frequenzen, welche bilden:
- eine hohe Sendefrequenz, die in dem hohen Frequenzband liegt,
- eine hohe Empfangsfrequenz, die in diesem hohen Frequenzband liegt;
- eine tiefe Sendefrequenz, die in dem tiefen Frequenzband liegt; und
- eine tiefe Empfangsfrequenz, die in diesem tiefen Frequenzband liegt;
wobei dieses Verarbeitungsorgan dafür geeignet ist, ein Signal zu senden oder ein Signal zu empfangen, wenn es auf eine solche Sendefrequenz bzw. auf eine solche Empfangsfrequenz abgestimmt ist.
